# EUROPÄISCHE PATENTSCHRIFT

(11) **EP 3 409 818 B1**
(45) Veröffentlichungstag und Bekanntmachung des Hinweises auf die Patenterteilung: **07.07.2021**
(21) Anmeldenummer: 18171167.2
(22) Anmeldetag: 08.05.2018
(51) Int. Cl.: D01G 27/00, B65H 19/26, B65H 19/28

(54) **SCHNEIDVORRICHTUNG FÜR EINEN VLIESWICKLER UND VERFAHREN DAZU**
CUTTING DEVICE FOR A NONWOVEN FABRIC WINDER AND METHOD FOR SAME
DISPOSITIF DE COUPE POUR UN ENROULEUR DE NON-TISSÉ ET PROCÉDÉ CORRESPONDANT

(30) Priorität: 24.05.2017 DE 102017111365
(43) Veröffentlichungstag der Anmeldung: 05.12.2018
(73) Patentinhaber: Trützschler GmbH & Co. KG, 41199 Mönchengladbach (DE)
(72) Erfinder: Hachmann, Andreas, 33758 Schloß Holte-Stukenbrock (DE); Hübinger, Andreas, 63303 Dreieich (DE); Schütt, Philipp, 63517 Rodenbach (DE)

(56) Entgegenhaltungen:
- EP-A1- 0 183 135
- EP-A1- 0 853 060
- EP-A1- 0 957 054
- EP-A2- 0 698 571
- WO-A1-95/15901
- WO-A1-96/06791
- WO-A1-2007/096918
- WO-A1-2013/156036
- DE-B- 1 574 426
- JP-A- 2014 198 632

## Beschreibung

Die Erfindung betrifft eine Schneidvorrichtung für einen Vlieswickler, einen damit ausgestatteten Vlieswickler und ein Verfahren für den mit solch einer Vorrichtung versehenen Vlieswickler.

Vlieswickler an sich sind bekannt. Sie dienen dazu, ein beispielsweise aus einer Karde herauskommendes Vlies auf eine Wickelwelle aufzuwickeln. Dazu werden leere Wickelwellen in einem Magazin des Vlieswicklers eingelegt und nach und nach zunächst in eine Warteposition gebracht. Die Warteposition dient dazu, zum einen die Wickelwelle von den anderen Wickelwellen zu separieren und sie zum anderen von dem Beginn des eigentlichen Wickelvorgangs in Rotation zu versetzen.

Um das Bewickeln einer Wickelwelle zu beenden und das Bewickeln einer nachfolgenden, leeren Wickelwelle einzuleiten, muss das Vlies getrennt werden. Dazu ist bekannt, ein quer zur Rotationsachse einer Kontaktwalze des Vlieswicklers rotierendes Messer entlang der Rotationsachse ebenjener Kontaktwalze zu verfahren. Dies hat mehrere Nachteile. Zum einen neigt solch ein Trennvorgang dazu, das Vlies an bestimmten Stellen zu zerreißen, sodass es für die weitere Verwendung nach dem Bewickeln unbrauchbar ist. Zum anderen dreht die Kontaktwalze beim Zerschneiden des Vlieses weiter. Dies führt zu einem Schneidbild, das in Bezug auf die Transportrichtung des Vlieses einen spitzen Winkel einschließt, was die Problematik der unbrauchbaren Bereiche des Vlieses erhöht. Um diesem Problem zu begegnen, wurden herausklappbare Messer entwickelt. Allerdings besteht bei beiden Trennvarianten das Problem, dass das abgeschnittene Vlies nicht sicher auf die leere, neu zu bewickelnde Wickelwelle gelangt, wo es auf einer adhäsiven Fläche, die beispielsweise mittels einer Klebeschicht realisiert ist, anhaftet.

Bekannten Wickler für Warenbahnen, aufweisend einer Trennvorrichtung, der genannten Art werden in den Druckschriften DE 1 5 74 426 B, EP 0 853 060 A1, WO 2013/156036 A1 und EP 0 957 054 A1 beschrieben.

Ferner sind herausfahrbare Schneidevorrichtungen für Warenbahn in Wickelmaschine einsetzbar von den Dokumenten WO 96/06791 A1, JP 2014 198632 A, WO 95/15901 A1 und EP 0 698 571 A2 bereits bekannt.

Aufgabe der Erfindung ist es daher, eine Vorrichtung für einen Vlieswickler zu schaffen, die die vorgenannten Nachteile zumindest verringert.

Diese Aufgabe wird durch den Gegenstand der Ansprüche 1, 7 und 8 gelöst. Vorteilhafte Weiterbildungen sind in den Unteransprüchen angegeben.

Erfindungsgemäß ist eine Vorrichtung vorgesehen, die gestaltet ist, derart in einen Vlieswickler integriert zu werden, dass der Vlieswickler in der Lage ist, ein Vlies an einer vorbestimmten Position während des Aufwickelns auf eine erste Wickelwelle zu trennen und ein aufgrund des Trennens entstandenes Teilvlies, dessen freies Ende in Transportrichtung des Vlieses weist, gegen eine entgegen der Transportrichtung angeordnete, zweite Wickelwelle zu befördern. D. h. die Vorrichtung ist in der Lage, das freie Ende des Vlieses aktiv in Richtung leere Wickelwelle zu befördern.

Die Beförderung des Teilvlieses ist vorzugsweise mittels zumindest einer Blasdüse der Vorrichtung realisiert. Die Blasdüse ist mit einem Druckluftanschluss verbunden und beim Trennen des Vlieses so angeordnet, dass vom Druckluftanschluss herkommende Druckluft aus der Blasdüse heraustritt, und zwar im Wesentlichen in Richtung der zweiten Wickelwelle und derart gegen einen vorbestimmten Bereich des Teilvlieses, dass das Teilvlies gegen die zweite Wickelwelle geblasen wird. Dies ist konstruktiv eine besonders einfache Lösung, da dieser Teil des Vlieses nicht mechanisch angegriffen wird und somit auch keine anderen Probleme beispielsweise aufgrund von Reibung hervorgerufen werden können.

Bei beiden Vorrichtungen wird das Trennen mittels einer Schneidvorrichtung der Vorrichtung realisiert, die einen Halteabschnitt aufweist. Dieser ist gestaltet, an dem Vlieswickler entlang einer Kontaktfläche einer Kontaktwalze des Vlieswicklers in eine Drehrichtung der Kontaktwalze drehbar angeordnet zu werden. Die Schneidvorrichtung umfasst ferner einen Trennabschnitt mit einem Schneidabschnitt, der sich zumindest über eine Breite des zu trennenden Vlieses erstreckt. Der Schneidabschnitt ist dabei in Bezug auf eine Rotationsachse der Kontaktwalze ortsfest oder mittels eines Antriebs der Schneidvorrichtung oszillierend antreibbar angeordnet. Die Schneidvorrichtung umfasst zudem einen Betätigungsabschnitt. Dieser ist eingerichtet, den Trennabschnitt in einem ersten Zustand so im Halteabschnitt unterzubringen, dass die Schneidvorrichtung daran gehindert ist, mit dem Vlies in Kontakt zu gelangen. Von der Schneidvorrichtung geht mithin kaum eine Verletzungsgefahr für einen Bediener aus. Der Betätigungsabschnitt ist ferner eingerichtet, in einem zweiten Zustand den Trennabschnitt im Wesentlichen entlang einer mittels der Rotationsachse der Vorrichtung definierten Rotationsebene zu bewegen, sodass der Schneidabschnitt derart gegen eine der Kontaktwalze zugewandte Seite des Vlieses gedrängt wird, dass das Vlies mittels des Schneidabschnitts getrennt wird. D. h. erst zum Zeitpunkt des Trennens wird der Schneidabschnitt in den einer Schneid- bzw. Trennposition entsprechenden zweiten Zustand gebracht. Das Bewegen entlang der Rotationsebene ermöglicht, die Schneidvorrichtung (bzw. deren Messerabschnitt) das Vlies im Wesentlichen parallel und nicht etwa schräg zur Rotationsachse zu zertrennen, was das unbrauchbare Material reduzieren hilft.

Der Trennabschnitt weist vorzugsweise zudem einen zweiten Abschnitt auf. Dieser erstreckt sich im Wesentlichen parallel zum Schneidabschnitt. Der Schneidabschnitt weist eine Kontur auf, die gestaltet ist, im zweiten Zustand das Vlies in Transportrichtung in Bezug auf den Halteabschnitt festzuhalten und/oder aufgrund seiner Formgestaltung zu zerschneiden. Im ersten Fall ist ein weiterer Schritt beispielsweise mittels Bewegens des Schneidabschnitts von der Rotationsachse weg notwendig. Im zweiten Fall ist ein Festhalten entweder nicht notwendig oder wird beim Zertrennen des Vlieses vom Schneidabschnitt selbst erledigt.

Der Trennabschnitt ist erfindungsgemäß im Halteabschnitt drehbar oder herausfahrbar angeordnet. Der Betätigungsabschnitt ist mithin gestaltet, den Trennabschnitt zwischen dem ersten und zweiten Zustand hin- und her zu rotieren bzw. zu fahren. Dies ist eine einfach zu automatisierende Bewegung, insbesondere da keine anderen Bewegungen beispielsweise entlang der Rotationsachse der Kontaktwalze erforderlich sind.

Der Betätigungsabschnitt weist einen Pneumatikzylinder auf. Es ist ein kostengünstiges und einfach zu integrierendes Antriebsmittel.

Ist ein Halteabschnitt vorhanden, weist die erfindungsgemäße Vorrichtung vorzugsweise ferner eine Sensorik auf. Diese ist eingerichtet, das Vorliegen zumindest eines der Zustände des Trennabschnitts zu detektieren. Damit kann gewährleistet werden, das die Blasdüse erst aktiviert wird, wenn sich die Schneidvorrichtung im zweiten Zustand befindet. Es ist mithin ein besser kontrollierbarer Betrieb der erfindungsgemäßen Vorrichtung möglich und zudem sehr gut in den Betrieb des Vlieswicklers integrierbar. Abgesehen davon werden keine Blasluft und mithin auch keine Betriebsenergie verschwendet.

Die Sensorik weist vorzugsweise zumindest einen Sensor auf, der eingerichtet ist, über einen Verbindungsabschnitt der Vorrichtung mit einer Steuerschaltung des Vlieswicklers gekoppelt zu werden. Der Verbindungsabschnitt umfasst dabei ein Drehlager und ein Festlager. Das Festlager weist einen Anschluss auf, der von außen in Bezug auf den Vlieswickler zugänglich ist, eine erste Sensorleitung anzuschließen. Zudem weist er eine inwendige Sensorleitung auf. Das Drehlager ist in Bezug auf den Halteabschnitt ortsfest und in Bezug auf den Vlieswickler drehbar gelagert anordbar gestaltet. Er weist zudem eine zweite Sensorleitung auf. Diese ist gestaltet, einerends in jeder Rotationsstellung mit der ersten Sensorleitung datenübertragend gekoppelt zu sein und anderenends mit dem Sensor datenübertragend gekoppelt zu sein. Dadurch ist es möglich, den Sensor direkt in die Nähe der Schneidvorrichtung zu bringen, um dessen aktuellen Zustand zu detektieren. Von außen muss nur noch die Steuerung des Vlieswicklers angeschlossen werden.

Der zumindest eine Sensor ist dabei vorzugsweise mittels eines elektronisch und/oder pneumatisch wirkenden Sensor gebildet. Die Sensorleitungen sind dementsprechend elektronischer und/oder pneumatischer Art. Die elektronische Variante hat den Vorteil, das Sensorsignal direkt mittels der Steuerung verarbeiten zu können. Ein pneumatischer Sensor hat den Vorteil, das Signal mittels einfacher und kostengünstiger Kanäle im Dreh- und Festlager übermitteln zu können. Außerhalb der Anordnung befindet sich noch ein Signalwandler, der das pneumatische Signal in ein verarbeitbares, elektrisches Signal umwandelt.

Ein erfindungsgemäßer Vlieswickler weist eine der vorgenannten Vorrichtungen und einen Antrieb auf. Der Antrieb ist gestaltet, die Vorrichtung aus einer Warteposition in eine Betriebsposition zu bringen. Nach Erreichen der Betriebsposition ist der Antrieb in der Lage, auf die erste Wickelwelle ein Vlies aufzuwickeln, indem der Vlieswickler ferner eine drehbar angetriebene Kontaktwalze aufweist. Ferner weist der Vlieswickler ein Druckelement auf, das eingerichtet ist, die erste Wickelwelle gegen die Kontaktwalze zu drücken. Er ist zudem eingerichtet, das aufzuwickelnde Vlies um einen Teilumfang der Kontaktwalze herum geführt aufgrund der mittels Reibung zwischen der Kontaktwalze und dem auf der ersten Wickelrolle hervorgerufenen Rotation der ersten Wickelrolle auf der ersten Wickelrolle aufzuwickeln. Zudem ist der Vlieswickler eingerichtet, mittels der Vorrichtung, das Vlies zu trennen und das Teilvlies in Richtung zweiter Wickelrolle zu befördern. Damit ist ein sicherer Wechsel des Vlieses von einer Wickelwelle auf die andere realisierbar, und dies mit einfachen und kostengünstigen Mitteln.

Ein erfindungsgemäßes Verfahren zum Betreiben des vorgenannten Vlieswicklers weist erfindungsgemäß einen Schritt des Wickeln eines ankommenden Vlieses um die erste Wickelrolle auf. Zudem weist das Verfahren einen Schritt des Detektierens des Vorliegens eines Trennzustands auf, in dem das Vlies zu trennen ist. Ist dieser Trennzustand detektiert, weist das Verfahren einen Schritt des Trennens des Vlieses und, bei oder unmittelbar nach erfolgtem Trennen des Vlieses, des Beförderns des Teilvlieses in Richtung zweite Wickelwelle auf. Mithin bietet die Erfindung ein sehr einfaches Verfahren zum Wechsel des Vlieses von einer Wickelwelle auf eine andere.

Ist die Vorrichtung des Vlieswicklers mit zumindest einer Blasdüse versehen, erfolgt das Transportieren bzw. Befördern des Teilvlieses, indem Druckluft in die zumindest eine Blasdüse gegeben wird. Auch dies ist sehr einfach und kostengünstig zu realisieren.

Erfindungsgemäß weist das Verfahren, bei oder unmittelbar nach dem Befördern des Teilvlieses, ferner einen Schritt des Bewegens des Trennabschnitts in den ersten Zustand auf. Der Schritt des Trennens des Vlieses umfasst dann ein Bewegen des Trennabschnitts in den zweiten Zustand. Dies erhöht die Sicherheit und ist ebenfalls einfach zu realisieren.

Jedes der vorgenannten Verfahren kann ferner einen Schritt des Detektierens des Vorliegens eines Aktivierungszustands aufweisen, in dem die Vorrichtung zu aktivieren ist. Liegt der Aktivierungszustand vor, umfasst das Verfahren ferner einen Schritt eines Rotierens des Halteabschnitts in eine Trennposition derart, dass das Vlies um eine der Kontaktwalze abgewandte Fläche des Halteabschnitts herum geführt wird. Zudem ist im Rahmen des Verfahrens vorgesehen, dass, der Halteabschnitt bei oder unmittelbar nach dem Befördern des Teilvlieses aus der Trennposition heraus rotiert wird, sodass das Vlies am Halteabschnitt frei vorbei bewegbar ist.

Bei den zwei zuletzt angegebenen Varianten kann der Schritt des Trennens des Vlieses ein translatorisches Hin- und Herbewegen des Schneidabschnitts entlang der Rotationsachse des Halteabschnitts umfassen. Dies macht das Zertrennen des Vlieses sicherer.

Weitere Merkmale und Vorteile der Erfindung ergeben sich aus der nachfolgenden Beschreibung bevorzugter Ausführungsformen. Es zeigen:
- Figur 1: einen Vlieswickler gemäß einer Ausführungsform der Erfindung,
- Figur 2: den Vlieswickler von Figur 1 in größerem Detail,
- Figur 3: den Vlieswickler von Figur 1 im Rahmen seines Trennabschnitts vergrößert im Ausschnitt,
- Figur 4: den Vlieswickler von Figur 1 im Rahmen seines Trennabschnitts mit teilweise geöffnetem Gehäuse
- Figur 5: den Trennabschnitt von Figur 3 ohne Gehäuse,
- Figur 6: ein Verfahren zum Betreiben des Vlieswicklers von Figur 1 und
- Figur 7: den Prozess des Vliestrennens von Figur 6 in größerem Detail.

Figur 1 zeigt einen Vlieswickler 1 gemäß einer Ausführungsform der Erfindung. Die für die Erfindung unwesentlichen Bestandteile sind nicht weiter erläutert.

Der Vlieswickler 1 umfasst im Wesentlichen zwei Gestellwände 7, die über nicht bezeichnete Verbinder zu einem Gestell zusammengefasst sind, das alle anderen Funktionselemente des Vlieswicklers 1 aufnimmt bzw. hält.

Die Gestellwände 7 weisen in einem rechten Bereich ein Magazin 2 auf, in dem sich nicht bezeichnete Wickelwellen (hier: zwei) befinden.

Weiterhin umfasst der Vlieswickler 1 an jeder Gestellwand 7 eine Ausnehmung, die eine Warteposition 3 für eine Wickelwelle definiert. Da die Wickelwellen beidseitig von einer jeweiligen Gestellwand 7 gehalten werden, wird somit eine Warteposition 3 mittels der beiden Gestellwände 7 realisiert.

In der Warteposition 3 wird die darin angeordnete Wickelwelle mittels eines Andrehabschnitts 12 in Rotation versetzt. Der Andrehabschnitt 12 kontaktiert dabei den Bereich der Wickelwelle, der der Aufnahme von Vlies dient. D. h. nicht die gesamte Wickelwelle wird in Rotation versetzt sondern nur der hier mittig angeordnete somit Wickelabschnitt der Wickelwelle, der umfangsseitig die eigentliche Wickelfläche bildet.

Um eine Wickelwelle vom Magazin 2 in die Warteposition 3 zu überführen, ist ein Transportabschnitt 9 vorgesehen.

Ferner weist der Vlieswickler 1 eine Anwickelposition 4 auf, die sich in einem Knickbereich zwischen Gestellwand 7 und einer Kontaktwalze 8 befindet. Die Kontaktwalze 8 führt in bekannter Weise das hereinkommende Vlies an die zu bewickelnde Wickelwelle heran.

Zum automatischen Wechseln des Vlieses von einer Wickelwelle auf die nächste ist ein Trennabschnitt 20 vorgesehen, der einen hier nicht weiter bezeichneten Schneidabschnitt umfasst.

Ferner weist der Vlieswickler 1 eine Wickelposition 5 auf, die mittels eines hier links angeordneten Abschnitts zwischen Gestellwand 7 und Kontaktwalze 8 realisiert ist. In dieser Position 5 wird die entsprechende Wickelwelle, die bereits Vlies in der Anwickelposition 4 aufgenommen hat, endgültig bewickelt.

Zum Transportieren einer jeweiligen Wickelwelle von der Warteposition 3 über die Anwickelposition 4 zur Wickelposition 5 wird ein Verriegelungs- und Bewegungsabschnitt 10 genutzt.

Nach dem Bewickeln der jeweiligen Wickelwelle wird das Vlies mittels des Trennabschnitts 20 getrennt, und die bewickelte Wickelwelle wird mittels eines Wickel- und Ausschubabschnitts 11 in eine Ausschubposition 6 des Vlieswicklers 1 bewegt.

Figur 2 zeigt den Vlieswickler 1 in größerem Detail. Zwei Gehäuseteile 21, 30 bilden dabei ein Gehäuse, das beiderends mittels hier beiderends angeordneter Schwenkteile 22 um eine Achse rotierbar angeordnet ist, die mit der Rotationsachse der Kontaktwalze 8 übereinstimmt.

Um die Drehbewegung der Anordnung 21, 22, 30 zu bewerkstelligen, ist vorzugsweise an beiden Gestellwänden 7 an deren Außenseiten eine jeweilige Antriebseinheit angeordnet. Diese umfasst im gezeigten Beispiel einen Elektromotor 26, der mittels eines Getriebes 27 mit einem Antriebsrad 24 rotationsverbunden ist. Jedes Antriebsrad 24 ist über einen Riemen 23 mit einem zugeordneten Schwenkteil 22 rotationsverbunden.

Vorzugsweise die Antriebsräder 24 beider Antriebseinheiten sind über eine Verbindungswelle 25 miteinander rotationsverbunden. Somit könnte auch nur ein Motor 26 ausreichend sein, beide Antriebsräder 24 anzutreiben.

Die Antriebseinheiten sind vorzugsweise vermittels eines jeweiligen Befestigungsteils 28 an der zugehörigen Gestellwand 7 angebracht.

Im Allgemeinen dreht die Anordnung 21, 22, 30 nur in eine Richtung, und zwar im Uhrzeigersinn gemäß Figur 2.

Figur 3 zeigt den Vlieswickler 1 im Rahmen des Trennabschnitts 20 vergrößert im Ausschnitt. Das Gehäuseteil 30 weist an der hier vorderen Seite vorzugsweise mehrere Durchgangsöffnungen 31 auf. Ferner weist das gesamte Gehäuse 21, 22, 30 an der hier nach oben weisenden Seite eine Öffnung auf, die im gezeigten Beispiel mittels einer Aussparung 32 im Gehäuseteil 30 gebildet ist.

Damit ist es möglich, Schneidelemente 46 durch das Gehäuse 21, 22, 30 hier nach oben durch die Aussparung 32 hindurch nach außen hervorstehend hindurch treten zu lassen.

Ferner sind Blasdüsen 51 vorgesehen, von denen hier nur eine sichtbar ist. Diese sind so angeordnet, dass sie Luft durch die jeweilige Öffnung 31 hindurch nach außen in Bezug auf das Gehäuse 21, 22, 30 hindurchtreten lassen können.

Ferner sind ein Abtriebsrad 29 mit darum angeordneten Riemen 23 sowie das Schwenkteil 22 erkennbar.

Figur 4 zeigt den Trennabschnitt 20 mit teilweise geöffnetem Gehäuse. Es fehlt exemplarisch das Gehäuseteil 30.

Wie zu erkennen, sind die Schneidelemente 46 eines Schneidschnitts 40 auf einer Welle 42 angeordnet, deren Rotationsachse mit der Rotationsachse der hier nicht dargestellten Kontaktwalze 8 übereinstimmt.

Figur 4 zeigt den Schneidabschnitt 40 in Einklappposition, in der es den Schneidelementen 46 nicht möglich ist, mittels ihrer Schneiden 41 ein Vlies zu trennen. Die Schneidelemente 46 befinden sich im Inneren des Gehäuses 21, 22, 30.

Im Gehäuse 21, 22, 30 ist ein Blasabschnitt 50 untergebracht. Dieser umfasst mehrere Blaselemente 51, die es ermöglichen, Luft hier nach vorne herauslassen. Vorzugsweise sind die Blaselemente 51 auf einer Welle 52 drehfest angeordnet. Die Welle 52 ist vorteilhafterweise einstellbar am Gehäuse 21, 22, 30 und hier am Schwenkteil 22 drehbar gelagert aufgenommen sind. Zudem ist die Welle 22 an zumindest einem Lagerabschnitt 14 gelagert, der im Gehäuse 21, 22, 30 angebracht ist, um eine Durchbiegung der Welle 22 zu verhindern.

Das Schwenkteil 22 ist vorzugsweise am Abtriebsrad 29 befestigt und bildet zudem linksseitig eine einseitige Begrenzung für den um das Abtriebsrad 29 geschlungen Riemen 23. Das Schwenkteil 22 kann auch einstückig mit dem Abtriebsrad 29 ausgebildet sein.

Die Welle 42 mit den daran drehfest angeordneten Schneidelementen 46 umfasst ferner einen Schwenkhebel 44, der wiederum drehfest auf der Welle 42 angeordnet ist. Ferner ist rechtsseitig ein Befestigungselement 45 dargestellt, das die Welle 42 drehbar am Schwenkteil 22 aufnimmt.

Figur 5 zeigt den inneren Aufbau des Trennabschnitts 20 von dem in Figur 4 gegenüberliegenden, linken Ende her. Hier fehlen beide Gehäuseteile 21, 30.

Die Welle 42 ist vorzugsweise nur von dem Befestigungselement 45 drehbar aufgenommen, und zwar über ein Drehlager 48. Alternativ kann die Welle 42 selbstverständlich auch mittels des hier nicht abgebildeten Schwenkteils 22 gelagert sein.

Die Schneidelemente 46 sind mittels Befestigungselementen 47 an der Welle 42 befestigt.

Ein freies Ende des Schwenkhebels 44 ist über ein Drehlager 49 mit einem freien Ende eines nicht bezeichneten Kolbens eines Pneumatikzylinders 43 verbunden. Damit ist es dem Pneumatikzylinders 43 möglich, hier mittels Einziehens seines Kolbens den Schwenkhebel 44 hier entgegen dem Uhrzeigersinn zu verschwenken und damit die Schneidelemente 46 in dieselbe Richtung um die Rotationsachse 42 herum nach oben zu verschwenken. Damit ragt die Schneide 41 des jeweiligen Schneidelements 46 gemäß Figur 2 aus der Aussparung 32 nach oben aus dem Gehäuse 21, 22, 30 heraus. Dies ermöglicht, ein darüber angeordnetes Vlies zu trennen.

Das Blaselement 51 ist exemplarisch mittels Befestigungselementen 57 an einem Befestigungsteil 55 angebracht, das seinerseits über Befestigungselemente 56 drehfest auf der Welle 52 angeordnet ist.

Ferner ist eine Stellschraube 13 hier frei schwebend dargestellt. Eigentlich ist sie im hier nicht dargestellten Schwenkteil 22 eingeschraubt und klemmt mit ihrer der Welle 52 zugewandten Ende diese im Schwenkteil 22 fest. Dazu weist das Schwenkteil 22 eine durchgehende Öffnung auf, sodass die Schraube 13 mit einem Schraubwerkzeug von außen her zugänglich ist. Damit ist es möglich, die Welle 52 in jeder Rotationsposition zu arretieren. Damit können die an der Welle 52 befestigten Blaselemente 51 in ihrer Position hinsichtlich ihrer Düsen 53 ausgerichtet werden.

Im gezeigten Beispiel wird über einen Anschluss 54 in das jeweilige Blaselement 51 eingeleitete Luft über die Blasdüsen 53 in eine Richtung ausgeblasen, die zu hier gezeigten Einklappposition der Schneidelemente 46 einen spitzen Winkel einschließt. Dies ermöglicht, dass unterhalb der jeweiligen Schneide 41 angeordnete Vlies in Richtung zu bewickelnder Wickelwelle zu bewegen.

Figur 6 zeigt ein Verfahren zum Betreiben des Vlieswicklers 1.

Nach dem Beginn in einem Schritt S1 wird in einem nachfolgenden Schritt S2 geprüft, ob ein Wickelwellenwechsel vorliegt, ein Vlies also zu trennen ist oder nicht.

Ist dies nicht der Fall (Nein-Zweig nach Schritt S2), wird zu Schritt S2 zurückgesprungen.

Andernfalls (Ja-Zweig nach Schritt S2), wird das Trennen des Vlieses in einem Schritt S10 eingeleitet. Parallel dazu (Strichpunktlinie) oder danach (durchgezogene Linie) wird das abgetrennte, für die neue Wickelwelle vorgesehene Teilvlies in einem Schritt S3 mittels des Blasabschnitts 50 in Richtung neuer Wickelwelle befördert.

Unmittelbar nach dem Prozess in Schritt S10 (gestrichelte Linie) oder nach Schritt S3 (Strichpunktlinie) wird der Schneidabschnitt 40 bzw. deren Schneidelemente 46 in einem Schritt S4 wieder eingeklappt.

Danach wird zu Schritt S2 zurückgesprungen.

Der Schritt des endgültigen Bewickelns der jeweiligen Wickelwelle ist der Übersichtlichkeit wegen weggelassen. Es ist aber klar, dass dieser Schritt zwischen den Schritten S1 und S2 vorzusehen ist.

Figur 7 zeigt den Prozess des Vliestrennens in Schritt S10 in größerem Detail.

In einem ersten Schritt S11 wird der Trennabschnitt 20 mittels Rotierens in Trennposition rotiert, und zwar mittels des Motors 26.

Unmittelbar danach (durchgezogene Linie) oder parallel dazu (Strichpunktlinie) wird der Schneidabschnitt 40 bzw. deren Schneidelemente 46 in einem Schritt S12 ausgeklappt. Am Ende dieses Schritts stehen die Schneiden 41 aus dem Gehäuse 21, 22, 30 hervor.

Danach erfolgt in einem nachfolgenden Schritt S13 das eigentliche Vliestrennen.

Danach wird der Trennabschnitt 20 vorteilhafterweise in einem letzten Schritt S14 dieses Prozesses aus der Trennposition heraus bewegt (d. h. verschwenkt bzw. rotiert), sodass der Vlieswickler 1 bzw. die neue Wickelwelle im Rahmen des Wicklungsprozesses nicht behindert ist bzw. sind.

Daraufhin ist der Prozess in Schritt S10 beendet.

Die Erfindung ist nicht auf die vorhergehenden Ausführungen beschränkt.

Zusätzlich oder alternativ zum Klappmechanismus für die Schneidelemente 46 kann auch vorgesehen sein, die Schneidelemente 46 oszillierend zu betreiben. Als Lösung bietet sich eine Kulissenführung an. In dieser Kulisse werden die Schneidelemente 46 in Richtung aus dem Gehäuse 21, 22, 30 hinein und heraus und/oder quer zu dieser Bewegungsrichtung oszilliert.

Alternativ zu den vorgenannten Lösungen kann auch ein herkömmliches, rotierendes Schneidmesser vorgesehen sein, das entlang der Rotationsachse der Kontaktwalze 8 verfährt und dabei um eine Achse rotiert, die senkrecht zur Rotationsachse der Kontaktwalze 8 verläuft und so angeordnet ist, dass die Rotationsebene des Schneidmessers parallel zum Verfahrweg des Schneidmessers liegt. In dem Fall könnten die Schritte S11 und S14 entfallen.

Die vorhergehenden Ausführungen können zudem über eine Sensorik verfügen, die eingerichtet ist zu erfassen, wenn sich der Trennabschnitt 20 im Trennmodus befindet, wenn also das Vlies aktuell getrennt wird. Die Sensorik kann im Fall eines pneumatischen Antriebs der Schneidelemente 46 bzw. des Schneidmessers einen pneumatischen Sensor aufweisen. Dieser ermöglicht auf einfache Weise die Kopplung mit einer extern in Bezug auf den Trennabschnitt angeordneten Auswerteschaltung, auch wenn dies eine Signalübertragung von einem feststehenden Teil (beispielsweise der Gestellwand 7) und einem bewegbaren Teil (beispielsweise des Gehäuses 21, 22, 30) bedeutet.

Im Fall eines pneumatischen Sensors ist dieser außerhalb des Trennabschnitts 20 vorzugsweise mit einem Signalwandler verbunden, der das Sensorsignal des pneumatischen Sensors in ein elektrisches Signal umwandelt und mit einer korrespondierenden Steuerschaltung gekoppelt ist. Damit ist es möglich, weiterhin elektrische Steuerschaltungen verwenden zu können.

Die Spitzen der Schneiden 41 können durch jedwede andere Kontur ersetzt oder mit solch einer kombiniert sein, die ein Trennen von Vlies ermöglicht.

Selbstverständlich kann anstelle eines pneumatischen Antriebs (Pneumatikzylinder 43) auch ein elektromotorischer Antrieb vorgesehen sein.

Der Riemen 23 kann selbstredend durch jedes andere Zugmittel wie eine Kette ersetzt sein.

Im Ergebnis schafft die Erfindung eine einfache aber sichere Vorrichtung zum Vliestrennen, die einfach in Vlieswickler zu integrieren ist und zudem ein sehr einfaches Betriebsverfahren ermöglicht.

### Bezugszeichenliste

- 1: Vlieswickler
- 2: Magazin
- 3: Warteposition
- 4: Anwickelposition
- 5: Wickelposition
- 6: Ausschubposition
- 7: Gestellwand
- 8: Kontaktwalze
- 9: Transportabschnitt
- 10: Verriegelungs- und Bewegungsabschnitt
- 11: Wickel- und Ausschubabschnitt
- 12: Andrehabschnitt
- 13: Stellschraube
- 14: Lagerabschnitt

- 20: Trennabschnitt
- 21: Gehäuseteil
- 22: Schwenkteil
- 23: Riemen
- 24: Antriebsrad
- 25: Welle
- 26: Motor
- 27: Getriebe
- 28: Befestigungsteil
- 29: Abtriebsrad

- 30: Gehäuseteil
- 31: Öffnung
- 32: Aussparung

- 40: Schneidabschnitt
- 41: Schneide
- 42: Welle
- 43: Pneumatikzylinder
- 44: Schwenkhebel
- 45: Befestigungselement
- 46: Schneidelement
- 47: Befestigungselement
- 48,49: Drehlager

- 50: Blasabschnitt
- 51: Blaselement
- 52: Welle
- 53: Düse
- 54: Anschluss
- 55: Befestigungsteil
- 56,57: Befestigungselement

- Si; i ∈ N: Schritt

## Patentansprüche

1. Vorrichtung,
• gestaltet, derart in einen Vlieswickler (1) integriert zu werden, dass der Vlieswickler (1) in der Lage ist,
- ein Vlies an einer vorbestimmten Position während des Aufwickelns auf eine erste Wickelwelle zu trennen und
- ein aufgrund des Trennens entstandenes Teilvlies, dessen freies Ende in Transportrichtung des Vlieses weist, gegen eine entgegen der Transportrichtung angeordnete, zweite Wickelwelle zu befördern,
• wobei das Trennen realisiert ist mittels einer Schneidvorrichtung (20, 40) der Vorrichtung, aufweisend
- einen Halteabschnitt (21, 22, 23), gestaltet, an dem Vlieswickler (1) entlang einer Kontaktfläche einer Kontaktwalze (8) des Vlieswicklers (1) in eine Drehrichtung der Kontaktwalze (8) drehbar angeordnet zu werden,
- einen Trennabschnitt (20) mit einem Schneidabschnitt (40), wobei der Schneidabschnitt (40)
• sich zumindest über eine Breite des zu trennenden Vlieses erstreckt,
• in Bezug auf eine Rotationsachse der Kontaktwalze (8)
∘ ortsfest oder
∘ mittels eines Antriebs (23 - 27) der Schneidvorrichtung (20, 40) oszillierend antreibbar angeordnet ist,
• im Halteabschnitt (21, 22, 23) drehbar oder herausfahrbar angeordnet ist, sowie
- einen Betätigungsabschnitt (43),
• eingerichtet, den Trennabschnitt (20)
∘ in einem ersten Zustand so im Halteabschnitt (21, 22, 23) unterzubringen, dass der Schneidabschnitt (40) daran gehindert ist, mit dem Vlies in Kontakt zu gelangen, und
∘ in einem zweiten Zustand den Trennabschnitt (20) im Wesentlichen quer zu einer mittels der Rotationsachse der Vorrichtung definierten Rotationsebene der Vorrichtung zu bewegen, sodass der Schneidabschnitt (40) derart gegen eine der Kontaktwalze (8) zugewandte Seite des Vlieses gedrängt wird, dass das Vlies mittels des Schneidabschnitts (40) getrennt wird,
• gestaltet, den Schneidabschnitt (40) zwischen dem ersten und zweiten Zustand hin- und her zu rotieren bzw. zu fahren , sowie
• aufweisend als Antriebsmittel einen Pneumatikzylinder (43).

2. Vorrichtung gemäß Anspruch 1, indem die Beförderung des Teilvlieses realisiert mittels zumindest einer Blasdüse (51) der Vorrichtung, die
• mit einem Druckluftanschluss (54) verbunden ist und
• beim Trennen des Vlieses so angeordnet ist, dass vom Druckluftanschluss (54) herkommende Druckluft aus der Blasdüse (51) heraustritt
- im Wesentlichen in Richtung der zweiten Wickelwelle und
- derart gegen einen vorbestimmten Bereich des Teilvlieses, dass das Teilvlies gegen die zweite Wickelwelle geblasen wird.

3. Vorrichtung gemäß einem der vorhergehenden Ansprüche, wobei der Trennabschnitt (20) ferner einen zweiten Abschnitt aufweist, der
• sich im Wesentlichen parallel zur Schneidvorrichtung (20, 40) erstreckt,
• eine Kontur aufweist, die gestaltet ist, im zweiten Zustand
- das Vlies in Transportrichtung in Bezug auf den Halteabschnitt (21, 22, 23) festzuhalten und/oder
- aufgrund seiner Formgestaltung zu zerschneiden.

4. Vorrichtung gemäß einem der vorhergehenden Ansprüche, ferner aufweisend eine Sensorik, eingerichtet, das Vorliegen zumindest eines der Zustände des Schneidabschnitts (40) zu detektieren.

5. Vorrichtung gemäß Anspruch 4, wobei
• die Sensorik zumindest einen Sensor aufweist, eingerichtet, über einen Verbindungsabschnitt der Vorrichtung mit einer Steuerschaltung des Vlieswicklers (1) gekoppelt zu werden, und
• der Verbindungsabschnitt ein Drehlager und ein Festlager umfasst,
• das Festlager, das
- einen Anschluss aufweist, der von außen in Bezug auf den Vlieswickler (1) zugänglich ist, eine erste Sensorleitung anzuschließen, und
- eine inwendige Sensorleitung aufweist, und
• das Drehlager, das
- in Bezug auf den Halteabschnitt (21, 22, 23) ortsfest angeordnet ist,
- in Bezug auf den Vlieswickler (1) drehbar gelagert anordbar gestaltet ist und
- eine zweite Sensorleitung aufweist, gestaltet,
• einerends in jeder Rotationsstellung mit der ersten Sensorleitung datenübertragend gekoppelt zu sein und
• anderenends mit dem Sensor datenübertragend gekoppelt zu sein.

6. Vorrichtung gemäß Anspruch 5, wobei
• der zumindest eine Sensor mittels eines elektronisch und/oder pneumatisch wirkenden Sensor gebildet ist und
• die Sensorleitungen dementsprechend elektronischer und/oder pneumatischer Art sind.

7. Vlieswickler (1),
• aufweisend
- eine Vorrichtung gemäß einem der vorhergehenden Ansprüche,
- einen Antrieb (23 - 27), gestaltet, die Vorrichtung aus einer Warteposition in eine Betriebsposition zu bringen und
• eingerichtet,
- auf die erste Wickelwelle ein Vlies aufzuwickeln, indem der Vlieswickler (1) ferner aufweist
• eine drehbar angetriebene Kontaktwalze (8),
• ein Druckelement, eingerichtet, die erste Wickelwelle gegen die Kontaktwalze (8) zu drücken,
- das aufzuwickelnde Vlies um einen Teilumfang der Kontaktwalze (8) herum geführt aufgrund der mittels Reibung zwischen der Kontaktwalze (8) und dem auf der ersten Wickelwelle hervorgerufenen Rotation der ersten Wickelwelle auf der ersten Wickelwelle aufzuwickeln, sowie
- mittels der Vorrichtung,
• das Vlies zu trennen und
• das Teilvlies in Richtung zweiter Wickelwelle zu befördern.

8. Verfahren zum Betreiben eines Vlieswicklers (1) gemäß Anspruch 7, aufweisend die Schritte
• Wickeln eines ankommenden Vlieses um die erste Wickelwelle,
• Detektieren (S2) des Vorliegens eines Trennzustands, in dem das Vlies zu trennen ist,
• bei detektiertem Vorliegen des Trennzustands,
- Trennen (S10) des Vlieses und
- bei oder unmittelbar nach erfolgtem Trennen des Vlieses, Befördern (S3) des Teilvlieses in Richtung zweite Wickelwelle.

9. Verfahren gemäß Anspruch 8, wobei
• die Vorrichtung gemäß Anspruch 2 ausgebildet ist und
• das Befördern (S3) des Teilvlieses erfolgt, indem Druckluft in die zumindest eine Blasdüse (51) gegeben wird.

10. Verfahren gemäß Anspruch 8 oder 9, wobei
• das Verfahren ferner aufweist, bei oder unmittelbar nach dem Befördern (S3) des Teilvlieses, einen Schritt (S4) des Bewegens des Schneidabschnitts (40) in den ersten Zustand, und
• der Schritt (S10) des Trennens des Vlieses ein Bewegen (S12) des Schneidabschnitts (40) in den zweiten Zustand umfasst.

11. Verfahren gemäß einem der Ansprüche 8 bis 10, ferner aufweisend
• einen Schritt (S2) des Detektierens des Vorliegens eines Aktivierungszustands, in dem die Vorrichtung zu aktivieren ist,
• bei detektiertem Vorliegen des Aktivierungszustands, Rotieren (S11) des Halteabschnitts (21, 22, 23) in eine Trennposition derart, dass das Vlies um eine der Kontaktwalze (8) abgewandte Fläche des Halteabschnitts (21, 22, 23) herum geführt wird, und
• bei oder unmittelbar nach dem Befördern (S3) des Teilvlieses Rotieren (S14) des Halteabschnitts (21, 22, 23) aus der Trennposition heraus, sodass das Vlies am Halteabschnitt (21, 22, 23) frei vorbei bewegbar ist.

12. Verfahren gemäß Anspruch 10 oder 11, wobei der Schritt (S10) des Trennens des Vlieses ein translatorisches Hin- und Herbewegen des Schneidabschnitts (40) entlang der Rotationsachse des Halteabschnitts (21, 22, 23) umfasst.

## Claims

1. A device,
• configured for being incorporated into a web winder (1) such that the web winder (1) is able to
- sever the web at a predetermined position during winding on a first winding shaft, and
- transport a partial web, which results from severing, the free end thereof pointing in transport direction of the web, towards a second winding shaft, which is disposed opposite the transport direction,
• wherein severing is realized by means of a cutting device (20, 40) of the device, including
- a retaining section (21, 22, 23), configured for being rotatably disposed at the web winder (1) along a contact surface of a contact roll (8) of the web winder (1) in a direction of rotation of the contact roll (8),
- a severing section (20) with a cutting section (40), wherein the cutting section (40)
• extends at least over a width of the web to be severed,
• with regard to an axis of rotation of the contact roll (8) is disposed
° stationarily or
° oscillatingly drivable by means of a drive (23 to 27) of the cutting device (20, 40),
• is rotatably or in a protruding manner disposed in the retaining section (21, 22, 23), as well as
- an actuating section (43),
• adapted for accommodating the severing section (20)
° in a first condition, in the retaining section (21, 22, 23) so that the cutting section (40) is prevented from getting into contact with the web, and
° in a second condition, for moving the severing section (20) essentially transversely to a plane of rotation of the device, which is defined by means of the axis of rotation of the device, so that the cutting section (40) is urged against a side of the web facing the contact roll (8), such that the web is severed by means of the cutting section (40),
• configured for rotating back and forth, respectively for moving the cutting section (40) between the first and the second condition, as well as
• including a pneumatic cylinder (43) as the drive means.

2. The device according to claim 1, in that the transport of the partial web is realized by means of at least one blow nozzle (51) of the device, which
• is connected to a compressed air connection (54), and
• upon severing the web, is disposed so that compressed air coming from the compressed air connection (54) exits from the blow nozzle (51),
- essentially in the direction of the second winding shaft, and
- is blown against a predetermined area of the partial web such that the partial web is blown against the second winding shaft.

3. The device according to any of the preceding claims, wherein the severing section (20) further includes a second section, which
• essentially extends parallel to the cutting device (20, 40),
• has a contour, which, in the second condition, is configured
- for retaining the web in transport direction with regard to the retaining section (21, 22, 23) and/or
- for cutting based on the shape thereof.

4. The device according to any of the preceding claims, furthermore including a sensor system adapted for detecting the presence of at least one of the conditions of the cutting section (40).

5. The device according to claim 4, wherein
• the sensor system includes at least one sensor, adapted for being coupled to a control circuit of the web winder (1) via a connection section of the device, and
• the connection section comprises a rotary bearing and a fixed bearing,
• the fixed bearing, which
- includes a connection, which is accessible from outside with regard to the web winder (1), for connecting a first sensor line, an d
- includes an inner sensor line, and
• the rotary bearing, which
- is stationarily disposed with regard to the retaining section (21, 22, 23),
- is configured for being rotatably supported disposed with regard to the web winder (1), and
- includes a second sensor line, configured for
° at one end in any rotary location, being coupled as data-transmitting to the first sensor line, and
° at the other end, for being coupled as data transmitting to the sensor.

6. The device according to claim 5, wherein
• the at least one sensor is formed by means of an electronic and/or pneumatic acting sensor, and
• accordingly, the sensor lines are of an electronic and/or pneumatic type.

7. A web winder (1),
• including
- a device according to any of the preceding claims,
- a drive (23 to 27), configured for bringing the device from a waiting position to an operating position, and
• adapted
- for winding a web on the first winding shaft, in that the web winder (1) further includes
° a rotatably driven contact roll (8),
° a pressure element, adapted for pressing the first winding shaft against the contact roll (8),
- for winding the web to be wound on the first winding shaft, in a manner guided around a partial circumference of the contact roll (8) based on the rotation of the first winding shaft caused by the friction between the contact roll (8) and the first winding shaft, as well as
- by means of the device,
° for severing the web, and
° for transporting the partial web in the direction second winding shaft.

8. A method for operating a web winder (1) according to claim 7, including the steps
• winding an arriving web around the first winding shaft,
• detecting (52) the presence of a severing condition, in which the web is to be severed,
• when detecting the presence of the severing condition,
- severing (S10) the web, and
- when severing or directly after realized severing the web, transporting (S3) the partial web in the direction second winding shaft.

9. The method according to claim 8, wherein
• the device is formed according to claim 2, and
• transporting (S3) the partial web is realized in that compressed air is admitted in the at least one blow nozzle (51).

10. The method according to claim 8 or 9, wherein
• the method further includes, when transporting or directly after transporting (S3) the partial web, a step (S4) of moving the cutting section (40) to the first condition, and
• the step (S10) of severing the web comprises moving (S12) the cutting section (40) to the second condition.

11. The method according to any of the claims 8 to 10, furthermore including
• a step (S2) of detecting the presence of an activating condition, in which the device is to be activated,
• upon detected presence of the activating condition, rotating (S11) the retaining section (21, 22, 23) to a severing position such that the web is guided around a surface of the retaining section (21, 22, 23) facing away from the contact roll (8), and
• when transporting or directly after transporting (S3) the partial web, rotating (S14) the retaining section (21, 22, 23) out of the severing position, so that the web is freely movable past the retaining section (21, 22, 23).

12. The method according to claim 10 or 11, wherein the step (S10) of severing the web comprises translatory moving the cutting section (40) back- and forth along the axis of rotation of the retaining section (21, 22, 23).

## Revendications

1. Dispositif,
• aménagé à être intégré dans un enrouleur de voile (1) de façon à ce que l'enrouleur de voile (1) est capable
- de séparer un voile à une position prédéterminée pendant l'enroulement sur un premier arbre d'enroulement, et
- de transporter un voile partiel issu de la séparation, dont l'extrémité libre pointe en direction de transport du voile, contre un deuxième arbre d'enroulement agencé à l'opposé de la direction de transport,
• la séparation étant réalisée au moyen d'un dispositif de coupage (20, 40) du dispositif, comprenant
- une section de retenue (21, 22, 23), aménagée à être agencée de façon rotative sur l'enrouleur de voile (1) le long d'une face de contact d'un rouleau de contact (8) de l'enrouleur de voile (1) en une direction de rotation du rouleau de contact (8),
- une section de séparation (20) avec une section de coupage (40), la section de coupage (40)
• s'étendant au moins sur une largeur du voile à séparer,
• par rapport à un axe de rotation du rouleau de contact (8)
° étant agencée de façon stationnaire ou
∘ entraînable de façon oscillante au moyen d'un entraînement (23 à 27) du dispositif de coupage (20, 40),
• étant agencée dans la section de retenue (21, 22, 23) de façon rotative ou sortable, de même que
- une section d'actionnement (43),
• adaptée à accommoder la section de séparation (20)
∘ dans une première condition, dans la section de retenue (21, 22, 23) que la section de coupage (40) est empêchée d'aboutir en contact avec le voile, et
∘ dans une deuxième condition, essentiellement de mouvoir la section de séparation (20) transversalement par rapport à un plan de rotation du dispositif défini par l'intermédiaire de l'axe de rotation du dispositif, de sorte que la section de coupage (40) est poussée contre un côté du voile orienté vers le rouleau de contact (8) que le voile est séparé au moyen de la section de coupage (40),
• aménagée à faire tourner ou bouger en va et vient la section de coupage (40) entre la première et la deuxième condition, de même que
• comprenant un cylindre pneumatique (43) comme moyen d'entraînement.

2. Dispositif selon la revendication 1, en réalisant l'acheminement du voile partiel au moins au moyen d'une buse soufflante (51) du dispositif, laquelle
• est connectée à une connexion d'air comprimé (54), et
• lors de la séparation du voile est agencée de sorte que l'air comprimé provenant de la connexion d'air comprimé (54) sort de la buse soufflante (51),
- est soufflé essentiellement en direction du deuxième arbre d'enroulement, et
- de telle façon contre une région prédéterminée du voile partiel que le voile partiel est soufflé contre le deuxième arbre d'enroulement.

3. Dispositif selon l'une des revendications précédentes, en outre la section de séparation (20) comprenant une deuxième section, qui
• s'étend essentiellement en parallèle au dispositif de coupage (20 ; 40),
• a un contour qui, dans la deuxième condition, est aménagé
- à retenir le voile en direction de transport par rapport à la section de retenue (21, 22, 23) et/ou
- à couper sur la base de sa conception de forme.

4. Dispositif selon l'une des revendications précédentes, en outre comprenant un système de capteurs adapté à détecter la présence au moins d'une des conditions de la section de coupage (40).

5. Dispositif selon la revendication 4,
• le système de capteurs comprenant au moins un capteur, adapté à être couplé à un circuit de contrôle de l'enrouleur de voile (1) par une section de connexion du dispositif, et
• la section de connexion comportant un palier pivotant et un palier fixe,
• le palier fixe, qui
- comprend une connexion, qui est accessible de l'extérieur par rapport à l'enrouleur de voile (1) pour relier un premier câble de capteur, et
- comprend un câble de capteur intérieur, et
• le palier pivotant, qui
- est agencé de façon stationnaire par rapport à la section de retenue (21, 22, 23),
- est aménagé agençable de façon supportée et rotative par rapport à l'enrouleur de voile (1), et
- comprend un deuxième câble de capteur, aménagé
• à une extrémité, à chaque position de rotation à être couplé au premier câble de capteur en transmettant des données, et
• à l'autre extrémité, à être couplé au capteur en transmettant des données.

6. Dispositif selon la revendication 5,
• ledit au moins un capteur étant aménagé par l'intermédiaire d'un capteur fonctionnant électroniquement et/ou pneumatiquement, et
• de façon correspondante les câbles de capteur étant de type électronique et/ou pneumatique.

7. Enrouleur de voile (1),
• présentant
- un dispositif selon l'une des revendications précédentes,
- un entraînement (23 à 27) aménagé à emmener le dispositif d'une position d'attente en une position d'opération, et
• adapté à
- enrouler un voile sur un premier arbre d'enroulement, en ce que l'enrouleur de voile (1) présente en outre
∘ un rouleau de contact (8) entraînable de façon rotative,
∘ un élément de pression, adapté à presser le premier arbre d'enroulement contre le rouleau de contact (8),
- à enrouler sur le premier arbre d'enroulement le voile à enrouler guidée atour d'une circonférence partielle du rouleau de contact (8) en raison de la rotation du premier arbre d'enroulement causée par la friction entre le rouleau de contact (8) le premier arbre d'enroulement, de même que
- par l'intermédiaire de du dispositif
• à séparer le voile, et
• à acheminer le voile partiel en direction du deuxième arbre d'enroulement.

8. Méthode pour opérer un enrouleur de voile (1) selon la revendication 7, comprenant les étapes
• enrouler un voile arrivant atour du premier arbre d'enroulement,
• détecter (S2) la présence d'une condition de séparation, dans laquelle le voile est à séparer,
• lors de la présence détectée de la condition de séparation,
- séparer (S10) le voile et
- pendant ou directement après la séparation du voile, acheminer (S3) le voile partiel en direction du deuxième arbre d'enroulement.

9. Méthode selon la revendication 8,
• le dispositif étant aménagé selon la revendication 2, et
• acheminer (S3) le voile partiel se faisant en ce que de l'air comprimé est amené dans ladite au moins une buse soufflante (51).

10. Méthode selon la revendication 8 ou 9,
• la méthode comprenant en outre, pendant ou directement après l'acheminement (S3) du voile partiel, une étape (S4) de mouvoir la section de coupage (40) vers la première condition, et
• l'étape (S10) de séparer le voile comportant un mouvement (S12) de la section de coupage (40) vers la deuxième condition.

11. Méthode selon l'une des revendications 8 à 10, comprenant en outre
• une étape (S2) de détecter la présence d'une condition d'activation, dans laquelle le dispositif est à activer,
• lors de la présence détectée de la condition d'activation, tourner (S11) la section de retenue (21, 22, 23) vers une position de séparation de façon à ce que le voile est guidé autour d'une face de la section de retenue (21, 22, 23) détournée du rouleau de contact (8), et
• pendant ou directement après l'acheminement (S3) du voile partiel, tourner (S14) la section de retenue (21, 22, 23) hors la position de séparation de sorte que le voile est déplaçable librement à côté de la section de retenue (21,22, 23).

12. éthode selon la revendication 10 ou 11, l'étape (S10) de séparation du voile comportant un mouvement translatoire de va-et-vient de la section de coupage (40) le long de l'axe de rotation de la section de retenue (21, 22, 23).
